# EUROPÄISCHE PATENTSCHRIFT

(11) **EP 0 939 840 B1**
(45) Veröffentlichungstag und Bekanntmachung des Hinweises auf die Patenterteilung: **27.03.2002**
(21) Anmeldenummer: 97951892.5
(22) Anmeldetag: 12.11.1997
(51) Int. Cl.: D05B 59/00, D05B 57/28, B65H 54/18, B65H 75/18

(54) **VERFAHREN UND ANORDNUNG ZUR ÜBERMITTLUNG GARNSPEZIFISCHER DATEN BEI UMSPULVORGÄNGEN FÜR DIE HERSTELLUNG VON DOKUMENTATIONSPFLICHTIGEN DOPPELSTEPPSTICHNÄHTEN**
METHOD AND ARRANGEMENT FOR TRANSMITTING YARN-SPECIFIC DATA DURING REWINDING PROCESSES FOR PRODUCING TWO-THREAD LOCK STITCH SEAMS WHICH ARE TO BE DOCUMENTED
PROCEDE ET SYSTEME POUR TRANSMETTRE DES DONNEES PROPRES AU FIL PENDANT DES OPERATIONS DE REBOBINAGE POUR REALISER DES COUTURES A POINT NOUE DEUX FILS EN CONFORMITE AVEC UNE DOCUMENTATION

(30) Priorität: 12.11.1996 DE 19646707
(43) Veröffentlichungstag der Anmeldung: 08.09.1999
(73) Patentinhaber: KSL Keilmann Sondermaschinenbau GmbH, 64653 Lorsch (DE)
(72) Erfinder: JAEGER, Guido, D-64625 Bensheim (DE)
(74) Vertreter: Schaumburg, Thoenes & Thurn
(86) Internationale Anmeldenummer: EP9706320
(87) Internationale Veröffentlichungsnummer: WO9821389

(56) Entgegenhaltungen:
- EP-A- 0 342 527
- EP-A- 0 378 712
- EP-A- 0 459 668
- DE-A- 3 923 507
- DE-A- 4 216 286
- DE-U- 9 215 334
- GB-A- 2 015 596
- GB-A- 2 076 573

## Beschreibung

Die Erfindung betrifft ein Verfahren zur Übermittlung garnspezifischer Daten bei Umspulvorgängen für die Herstellung von dokumentationspflichtigen Doppelsteppstichnähten sowie eine Anordnung zu seiner Durchführung.

Im Rahmen zunehmender qualitätssichernder Maßnahmen in allen Bereichen der modernen Technik ist die Kenntnis der Fertigungsdaten bei der Herstellung eines Produktes unerläßlich. Bei der abschließenden Dokumentation des Herstellungsprozesses werden diese Daten zusammen mit Daten der am Produktionsprozeß beteiligten Komponenten in einem Datensatz zusammengefaßt, der dem jeweiligen Produkt zugeordnet wird und mittels einer Schlüsselnummer oder ähnlichem jederzeit abgefragt werden kann.

Im Zusammenhang mit der Fertigung von Reißnähten an Nähgutteilen muß dabei neben anderen Komponenten auch der Unterfaden bei Doppelsteppstichnähten dokumentiert werden. Da die Unterfadenspule für den Herstellungsprozeß der Doppel steppstichnaht einerseits unerläßlich ist, andererseits ihr Fassungsvermögen aber stark begrenzt ist, dient sie nur als Zwischenträger für das Unterfadengarn.

Daraus ergibt sich das Problem, daß die das Garn für die Bildung des Unterfadens betreffenden Informationen, wie beispielsweise Artikel- oder Chargennummer während des Spulvorganges nicht auf die Unterfadenspule übertragen werden können. Ist die Unterfadenspule bespult und der herkömmlichen Spulstation entnommen, besteht somit keine Möglichkeit mehr, den aufgespulten Faden zu identifizieren und Detailinformationen über ihn zu speichern. Somit besteht auch keine Möglichkeit, den als Reißfaden ausgelegten Unterfaden in der Dokumentation zu berücksichtigen.

Aus der GB-A-2 015 596 ist eine Nähmaschine bekannt, bei der der Spulenhalter für die Unterfadenspule mit Sensoren versehen ist, um eine auf der Unterfadenspule aufgebrachte Kennung abzutasten, die eine Information über die Art des verwendeten Unterfadens gibt. Diese Information dient in Verbindung mit der Überwachung weiterer Parameter dazu, die Funktionen der Nähmaschine so zu steuern, daß eine gleichbleibende Stichqualität erhalten wird. Die GB-A-2 015 596 enthält aber keine Angaben darüber, wie das oben angesprochene Problem beim Unterspulen des Fadens behoben werden könnte.

Der Erfindung liegt die Aufgabe zugrunde, unter Vermeidung des vorstehend genannten Nachteils eine lückenlose Dokumentation der den Unterfaden in Doppelsteppstichnähten betreffenden Daten im Zusammenhang mit anderen Daten über den Herstellungsprozeß eines genähten Produktes zu ermöglichen.

Diese Aufgabe wird erfindungsgemäß dadurch gelöst, daß die den Faden aufnehmende Spule, insbesondere Unterfadenspule mit einer eindeutigen Spulenkennung versehen wird, daß in einer Spulstation, in der Garn für den Unterfaden von einem Garnvorrat auf die Unterfadenspule aufgespult wird, die Spulenkennung erfaßt, und zusammen mit einem das Garn und den Spulvorgang kennzeichnenden ersten Datensatz in einem Datenspeicher gespeichert werden, daß nach dem Einsetzen der Unterfadenspule in eine Nähmaschine die Spulenkennung erfaßt wird, daß anhand der Spulenkennung der zusammen mit dieser gespeicherte erste Datensatz ermittelt und einem den Nähvorgang und/oder das Nähgut betreffendenden zweiten Datensatz zugeordnet wird und daß die so gebildete Datenmenge gespeichert wird.

Durch die eindeutige Kennzeichnung der Unterfadenspulen ist es möglich, eine bestimmte Garnlänge des eindeutig gekennzeichneten Garnvorrates einer bestimmten Naht eines Produktes zuzuordnen und damit die Garndaten des Unterfadens in einem die Herstellung eines Produktes kennzeichnenden Datensatz zu erhalten. Die Spulenkennung spielt für den endgültigen Datensatz keine Rolle. Sie dient lediglich dazu, die Verbindung zwischen dem ersten Datensatz und dem zweiten Datensatz herzustellen.

Um die Unterfadenspulen immer wieder verwenden zu können, wird erfindungsgemäß die Zuordnung des ersten Datensatzes zur Spulenkennung nach dem Verbrauch des Unterfadens und dem Entfernen eines eventuellen Restfadens von der jeweiligen Unterfadenspule in der Spulstation gelöscht, bevor ein neuer Faden auf die Unterfadenspule aufgespult wird.

Die Erfindung betrifft ferner eine Anordnung zur Übermittlung garnspezifischer Daten bei Umspulvorgängen für die Herstellung von dokumentationspflichtigen Doppelsteppstichnähten in Doppelsteppstichmaschinen mit mindestens einer Nähmaschine und einer Spulstation, in der Garn für den Unterfaden von einem Garnvorrat auf in die Nähmaschine einzusetzende Unterfadenspule gespult wird. Diese Anordnung ist erfindungsgemäß dadurch gekennzeichnet, daß die Unterfadenspulen jeweils mit einer eindeutigen Spulenkennung versehen sind, daß die Spulstation und die Nähmaschine jeweils einen Sensor zum Erfassen der Spulenkennung der jeweils eingesetzten Unterfadenspule haben und daß die Sensoren mit einer Datenverarbeitungseinrichtung verbunden sind, welche die von dem Sensor der Spulstation erfaßte Spulenkennung einem den Unterfaden und den Spulvorgang kennzeichnenden ersten Datensatz zuordnet und zusammen mit diesem in einem Datenspeicher speichert und welche anhand der von dem Sensor der Nähmaschine erfaßten Spulenkennung den zugehörigen ersten Datensatz ermittelt, einem den Nähvorgang und/oder das Nähgut kennzeichnenden zweiten Datensatz zuordnet und zusammen mit diesem speichert. Bei einer bevorzugten Ausführungsform der Erfindung ist die Spulenkennung in Form eines Barcodes auf mindestens einem der Flansche der Unterfadenspule aufgebracht, wobei die Sensoren in der Spulstation und der Nähmaschine Barcode-Leser sind.

Das erfindungsgemäße Verfahren ist nicht auf das Umspulen eines Fadens auf die Unterfadenspule einer Doppelsteppstichmaschine beschränkt, sondern für alle Umspulvorgänge verwendbar.

Die folgende Beschreibung erläutert in Verbindung mit der beigefügten Zeichnung die Erfindung anhand eines Ausführungsbeispiels. Es zeigen:
- Fig.1: eine Seitenansicht einer Unterfadenspule,
- Fig. 2: in schematischer Weise eine Anordnung mehrerer Doppelsteppstichnähmaschinen, die im Datenverbund mit einer Spulstation und einer Steuereinrichtung stehen, und
- Fig. 3a, 3b: ein Flußdiagramm zur Erläuterung des erfindungsgemäßen Verfahrens.

Fig. 1 zeigt eine zum Einsetzen in eine Doppelsteppstichnähmaschine bestimmte Unterfadenspule 10, die auf der Außenseite ihres einen Flansches 12 ein Feld 14 hat, auf dem eine die jeweilige Unterfadenspule 10 eindeutig kennzeichnende Identitätsnummer 16 in Form eines Barcodes aufgedruckt ist. Es kann selbstverständlich auch eine andere maschinenlesbare Form der Codierung gewählt werden.

Fig. 2 zeigt eine Mehrzahl von schematisch dargestellten Doppelsteppstichnähmaschinen 18, die jeweils über einen PC 20 gesteuert werden. Über eine Daten- und Steuerleitung 22 stehen die PC's der einzelnen Nähstationen mit einer zentralen Datenverarbeitungseinrichtung 24 in Verbindung. Ferner sind die PC's der einzelnen Nähstationen und/oder die Datenverarbeitungseinrichtung 24 über eine Leitung 25 mit einem PC 26 verbunden, der eine Spulstation 28 steuert. Unter der Leitung 25 ist jedes Mittel zu verstehen, das einen Informationsfluß zwischen dem PC 26 und der Datenverarbeitungseinrichtung 24 ermöglicht.

Die Spulstation 28 dient dazu, einen zur Bildung eines Unterfadens bestimmten Garnabschnitt von einer Garnkone 30 auf eine Unterfadenspule 10 aufzuspulen. Die Spulstation 28 hat einen ersten schematisch dargestellten Sensor oder Barcode-Leser 31 zum Lesen eines an der Garnkone 30 vorgesehenen Barcodes und einen schematisch dargestellten zweiten Sensor oder Barcode-Leser 32, der in der Lage ist, den Barcode 16 auf dem Flansch 12 der in der Spulstation 28 eingesetzten Unterfadenspule 10 zu lesen. Die so erfaßte Identitätsnummer der gerade in die Spulstation 28 eingesetzten Unterfadenspule 10 wird im PC 26 oder der Datenverarbeitungseinrichtung 24 einem ersten Datensatz zugeordnet, der die Garnkone 30 (beispielsweise Artikel- und Chargennummer) kennzeichnet und in den PC 26 eingegeben oder automatisch mittels des Sensors 31 in der Spulstation erfaßt wurde. Ferner umfaßt der erste Datensatz Daten über den Spulvorgang wie Datum des Spulvorganges und Länge des aufgespulten Fadens. Der erste Datensatz wird zusammen mit der Identitätsnummer der Unterfadenspule 10 in der Datenverarbeitungseinrichtung 24 gespeichert. Damit ist der auf einer bestimmten Unterfadenspule zwischengespeicherte Unterfadenvorrat eindeutig identifiziert.

Die Doppelsteppstichnähmaschinen 18 haben ebenfalls einen Sensor oder Barcode-Leser 34, welcher die Identitätsnummer 16 auf dem Spulenflansch 12 der jeweiligen eingesetzten Unterfadenspule 10 lesen kann. Die so ermittelte Identitätsnummer der Unterfadenspule 10 wird der Datenverarbeitungseinrichtung 24 zusammen mit einem über den Nähvorgang und/oder das Nähgut enthaltenden zweiten Datensatz übermittelt. Die Datenverarbeitungseinrichtung 24 kann anhand der übermittelten Spulenkennung 16 den bereits abgespeicherten ersten Datensatz mit dem von der Nähmaschine übermittelten zweiten Datensatz zusammenführen, so daß der gesamte Datensatz nun auch die den Unterfaden kennzeichnenden Daten enthält. Damit ist die Aufgabe der Spulenkennung erfüllt. Sie fällt aus dem Datensatz heraus. Die Unterfadenspule kann wieder neu verwendet werden.

Es versteht sich, daß gewährleistet werden muß, daß jede Unterfadenspulen-Identitätsnummer jeweils nur einmal vergeben wird. Die Existenz von Barcode-Dubletten muß zwingend ausgeschlossen werden.

Man kann durch Änderungen an der Unterfadenspule und an dem Aufsteckmechanismus für die Unterfadenspulen an der Spulstation sicherstellen, daß die erfindungsgemäßen Unterfadenspulen nicht an einem herkömmlichen Spulapparat bespult werden können. Durch zusätzliche farbliche Markierungen und Hinweisschilder an den entsprechenden Nutzungsorten kann das Bedienungspersonal auf die besondere Funktion der erfindungsgemäßen Unterfadenspulen hingewiesen werden.

Die Figuren 3a und 3b zeigen die Verfahrensschritte beim Erstellen der Zuordnung zwischen dem ersten Datensatz und der Unterfadenspulenkennung an der Spulstation 28, bzw. beim Auslesen der Zuordnung an der jeweiligen Nähmaschine 18. In beide Verfahrensabläufe ist jeweils ein Prüfschritt eingebaut, nachdem das Verfahren abgebrochen werden kann. An der Spulstation 28 wird geprüft, ob die aufgesetzte Garnkone 30 für den Verbrauch freigegeben wurde. Das Garn wird vor dem Umspulvorgang auf die geforderte Qualität hin überprüft. Sind die Prüfkriterien erfüllt, wird dies auf der Garnkone 30 vermerkt und von dem Barcode-Leser 31 in der Spulstation 28 erfaßt. Fehlt ein solcher positiver Prüfvermerk, wird der Umspulvorgang nicht gestartet.

In Fig. 3b wird geprüft, ob der Faden auf der eingesetzten Unterfadenspule für die jeweilige Nähaufgabe geeignet ist.

Auch hier wird der Nähvorgang nicht gestartet, wenn diese Prüfung negativ ausfällt.

## Patentansprüche

1. Verfahren zur Übermittlung garnspezifischer Daten bei Umspulvorgängen für die Herstellung von dokumentationspflichtigen Doppelsteppstichnähten, **dadurch gekennzeichnet, daß** die den Faden aufnehmende Spule, insbesondere die Unterfadenspule (10) mit einer eindeutigen Spulenkennung (16) versehen wird, daß in einer Spulstation (28), in der Garn für den Unterfaden von einem Garnvorrat (30) auf die Unterfadenspule (10) aufgespult wird, die Spulenkennung (16) erfaßt und zusammen mit einem das Garn und den Spulvorgang kennzeichnenden ersten Datensatz in einem Datenspeicher gespeichert wird, daß nach dem Einsetzen der Unterfadenspule (10) in eine Nähmaschine (18) die Spulenkennung (16) erfaßt wird, daß anhand der Spulenkennung (16) der zusammen mit dieser gespeicherte erste Datensatz ermittelt und einem den Nähvorgang und/oder das Nähgut betreffenden zweiten Datensatz zugeordnet wird und daß die so gebildete Datenmenge gespeichert wird.

2. Verfahren nach Anspruch 1, **dadurch gekennzeichnet, daß** die Zuordnung des ersten Datensatzes zur Spulenkennung nach dem Verbrauch des Unterfadens und dem Entfernen eines eventuellen Restfadens von der Unterfadenspule (10) gelöscht wird, bevor ein neuer Faden auf die Unterfadenspule (10) aufgespult wird.

3. Anordnung zur Übermittlung garnspezifischer Daten bei Umspulvorgängen für die Herstellung von dokumentationspflichtigen Doppelsteppstichnähten in Doppelsteppstichmaschinen mit mindestens einer Nähmaschine (18) und einer Spulstation (28), in der Garn für den Unterfaden von einem Garnvorrat (30) auf in die Nähmaschine (18) einzusetzende Unterfadenspulen (10) gespult wird, **dadurch gekennzeichnet, daß** die Unterfadenspulen (10) jeweils mit einer eindeutigen Spulenkennung (16) versehen sind, daß die Spulstation (28) und die Nähmaschine (18) jeweils einen Sensor (32) bzw. (34) zum Erfassen der Spulenkennung (16) der jeweils eingesetzten Unterfadenspule (10) haben und daß die Sensoren (32, 34) mit einer Datenverarbeitungseinrichtung (24) verbunden sind, welche die von dem Sensor (32) der Spulstation (28) erfaßte Spulenkennung (16) einem den Unterfaden und ggf. den Spulvorgang kennzeichnenden ersten Datensatz zuordnet sowie zusammen mit diesem in einem Datenspeicher speichert und welche anhand der von dem Sensor (34) der Nähmaschine (18) erfaßten Spulenkennung (16) den zugehörigen ersten Datensatz ermittelt, einem den Nähvorgang und/oder das Nähgut kennzeichnenden zweiten Datensatz zuordnet und zusammen mit diesem speichert.

4. Anordnung nach Anspruch 3, **dadurch gekennzeichnet, daß** die Spulenkennung (16) in Form eines Barcodes auf mindestens einem Flansch (12) der Unterfadenspule (10) aufgebracht ist und daß die Sensoren (32, 34) der Spulstation (28) und der Nähmaschine (18) Barcode-Leser sind.

5. Unterfadenspule für eine Doppelsteppstichnähmaschine, **dadurch gekennzeichnet, daß** sie eine ihre Identifizierung ermöglichende Spulenkennung trägt.

## Claims

1. A method of transmitting yarn-specific data during rewinding processes for producing two-thread lock stitch seams, which have to be documented, **characterised in that** the spool receiving the thread, particularly the under-thread spool (10), is provided with an unambiguous identification key (16); **in that** in a spooling station (28) in which yarn for the under-thread is unwound from a yarn supply (30) on to the under-thread spool (10), the spool identification key (16) is detected and stored in a data memory together with a first set of data characterising the yarn and the spooling operation; **in that** after the under-thread spool (10) has been inserted into a sewing machine (18) the spool identification key (16) is detected; **in that** by means of the spool identification key (16) the first set of data stored therewith is determined and assigned to a second set of data relating to the sewing operation and/or the sewn material; and **in that** the resulting quantity of data is stored.

2. A method according to claim 1, **characterised in that**. after the under-thread has been used and any remaining thread has been removed from the under-thread spool (10), the correlation between the first data set and the spool identification key is cancelled before a new thread is wound on to the under-thread spool (10).

3. An arrangement for transmitting yarn-specific data in rewinding processes for producing two-thread lock stitch seams, which have to be documented, in two-thread lock stitch machines comprising at least one sewing machine (18) and one spooling station (28) in which yarn for the under-thread is unwound from a yarn supply (30) on to the under-thread spools (10) for insertion in the sewing machine (18), **characterised in that** the under-thread spools (10) are each provided with an unambiguous spool identification key (16); the spooling station (28) and the sewing machine (18) each have a sensor (32, 34 respectively)for detecting the spool identification key (16) of the respective inserted under-thread spool (10); and **in that** the sensors ( 32, 34) are connected to a data-processing device (24) which assigns the spool identification key (16) detected by the sensor (32) of the spooling station (28) to a first data set characterising the under-thread and, if applicable, the spooling operation and stores the spool identification key together with said data set in a data memory and, using the spool identification key (16) detected by the sensor (34) of the sewing machine (18), determines the associated first data set, assigns it to a second data set characterising the sewing operation and/or the sewn material, and stores it together therewith.

4. An arrangement according to claim 3, **characterised in that** the spool identification key (16) in the form of a bar code is applied to at least one flange (12) of the under-thread spool (10), and **in that** the sensors (32, 34) of the spooling station (28) and the sewing machine (18) are bar code readers.

5. An under-thread spool for a two-thread lock stitch sewing machine **characterised in that** it has a spool identification key allowing its identification.

## Revendications

1. Procédé pour transmettre des données relatives au fil pendant des opérations de rebobinage en vue de réaliser des coutures à point noué à deux fils qui doivent être documentées , **caractérisé en ce que** la bobine de réception du fil, en particulier la bobine de fil inférieur (10), est dotée d'un code de bobine précis (16), **en ce que** dans une station de bobinage (28) dans laquelle le fil destiné à servir de fil inférieur est bobiné d'une réserve de fil (30) sur la bobine de fil inférieur (10), le code de bobine (16) est détecté et mémorisé avec un premier ensemble de données caractérisant le fil et le processus de bobinage dans une mémoire de données, **en ce que** le code de bobine (16) est détecté après avoir inséré la bobine de fil inférieur (10) dans une machine à coudre (18), **en ce que**, en se référant au code de bobine (16), le premier ensemble de données mémorisé avec celui-ci est déterminé et est associé à un second ensemble de données relatif au processus de couture et/ou au matériau à coudre, et **en ce que** le flot de données ainsi formé est mémorisé.

2. Procédé selon la revendication 1, **caractérisé en ce que** l'affectation du premier ensemble de données au code de bobine, après avoir utilisé le fil inférieur et éliminé un éventuel fil restant de la bobine de fil inférieur (10), est effacée avant de bobiner un nouveau fil sur la bobine de fil inférieur (10).

3. Système pour transmettre des données relatives au fil pendant des opérations de rebobinage en vue de réaliser des coutures à point noué à deux fils qui doivent être documentées, dans des machines à coudre à point noué à deux fils comportant au moins une machine à coudre (18) et une station de bobinage (28), dans laquelle du fil destiné à servir de fil inférieur est bobiné d'une réserve de fil (30) sur une bobine de fil inférieur (10) à insérer dans la machine à coudre (18), **caractérisé en ce que** les bobines de fil inférieur (10) sont toutes dotées d'un code. de bobine précis (16), **en ce que** la station de bobinage (28) et la machine à coudre (18) comportent chacune un capteur (32), respectivement (34), pour détecter le code (16) de la bobine correspondante insérée (10), et **en ce que** les capteurs (32, 34) sont reliés à un dispositif de traitement de données (24), lequel associe le code de bobine (16) détecté par le capteur (32) de la station de bobinage (28) à un premier ensemble de données caractérisant le fil inférieur et le cas échéant le processus de bobinage et le mémorise avec celui-ci dans une mémoire de données et lequel, en se référant au code de bobine (16) détecté par le capteur (34) de la machine à coudre (18), détermine le premier ensemble de données associé, l'associe à un second ensemble de données caractérisant le processus de couture et/ou le matériau à coudre et le mémorise avec celui-ci.

4. Système selon la revendication 3, **caractérisé en ce que** le code de bobine (16) se présente sous la forme d'un code à barres sur au moins une joue (12) de la bobine de fil inférieur (10), et **en ce que** les capteurs (32, 34) de la station de bobinage (28) et de la machine à coudre (18) sont des lecteurs de codes à barres.

5. Bobine de fil inférieur pour une machine à coudre à point noué à deux fils, **caractérisée en ce qu'**elle porte un code de bobine permettant son identification.
